# FASCICULE DE BREVET EUROPEEN

(11) **EP 0 470 908 B1**
(45) Date de publication et mention de la délivrance du brevet: **26.10.1994**
(21) Numéro de dépôt: 91402206.6
(22) Date de dépôt: 08.08.1991
(51) Int. Cl.: A47G 1/06, A63F 9/08

(54) **Dispositif de présentation d'éléments unitaires à positions relatives modifiables dans un plan**
Schauvorrichtung aus Elementen mit in einer Fläche änderungsfähigen, relativen Positionen
Presentation device from units, having in the same plane modifiable relative positions

(30) Priorité: 10.08.1990 FR 9010242
(43) Date de publication de la demande: 12.02.1992
(73) Titulaire: Brochon, Patrice, F-60021 Beauvais Cédex (FR)
(72) Inventeur: Brochon, Patrice, F-60021 Beauvais Cédex (FR)
(74) Mandataire: Chambon, Gérard

(56) Documents cités:
- EP-A- 0 183 645
- DE-C- 817 717
- FR-A- 765 605
- FR-A- 2 349 301

## Description

L'invention concerne un dispositif de présentation d'éléments unitaires à positions relatives modifiables dans un plan.

L'invention est plus particulièrement destinée à la présentation ou l'exposition de photographies, de cartes postales et/ou de dessins. La présentation et/ou l'exposition de tels éléments peuvent être faites dans un but commercial et/ou simplement décoratif.

Il existe un certain nombre de moyens connus pour présenter simultanément des photographies tels que les simples cadres avec sous-verre, les panneaux à multiples emplacements, les albums et autres dispositifs à trois dimensions.

Dans tous ces cas connus, il n'est pas possible de changer simplement une composition de photographies, c'est-à-dire de changer la position relative des photos les unes par rapport aux autres, puisqu'il faut généralement retirer chaque photographie de son support ou de son emplacement pour la redisposer et/ou la refixer à un autre emplacement.

C'est pourquoi l'inventeur propose de remédier à ces inconvénients avec un dispositif qui permet d'exposer ou présenter simultanément plusieurs photographies tout en leur assurant une mobilité relative les unes par rapport aux autres, de manière à permettre des recompositions à volonté d'un ensemble de photos sans avoir à retirer et repositionner chacune d'entre-elles.

Le dispositif selon l'invention s'inspire du jeu bien connu de "taquin". A partir du jeu de taquin, il a aussi été imaginé un jeu de puzzle comme décrit dans le document FR-A-765605. Toutefois, si les jeux précités, ont pour but de reconstituer un ensemble à partir de pièces qui individuellement sont sans signification ou sans intérêt, au contraire, le dispositif selon l'invention permet de présenter une composition d'éléments unitaires.

Le dispositif de présentation d'éléments à positions relatives modifiables dans un plan selon l'invention est pourvu de manière connue, d'un cadre chassis de forme générale rectangulaire et d'une pluralité de sous-cadres rectangulaires, identiques entre eux et montés côte à côte dans le cadre chassis, de manière mobile les uns par rapport aux autres, les dimensions desdits sous-cadres étant telles qu'ils couvrent la totalité de la surface libre du cadre châssis à l'exception d une surface correspondant à l'emplacement d'un sous-cadre, pour permettre le déplacement desdits sous-cadres, ce dispositif étant remarquable en ce que chaque sous-cadre est constitué par un élément support monté de manière mobile dans le cadre chassis et sur lequel vient se fixer un élément protecteur, ce dernier et ledit support étant prévus pour recevoir et maintenir à volonté et de manière visible l'un des éléments à présenter.

Ainsi, non seulement il est possible de modifier à volonté une composition par goût ou pour toute autre raison, mais il est encore possible de modifier la composition par esprit ludique. En outre, il est envisageable d'utiliser le dispositif selon l'invention pour obtenir des compositions tout à fait aléatoires, étant entendu que cela peut présenter un intérêt du fait du caractère individuel de chaque photographie contrairement au jeu de taquin dont toute composition aléatoire est une position de départ à détruire.

Selon un mode de réalisation dans lequel les sous-cadres sont par exemple pourvus latéralement de moyens de coulissement du type à nervures et rainures, deux côtés adjacents de chaque sous-cadre comportent chacun une rainure constituée par une succession de fines nervures disposées alternaltivement au niveau supérieur et au niveau inférieur de la tranche du côté considéré tandis que les deux autres côtés comportent chacun une nervure amenagée sensiblement au milieu de la tranche du côté considéré. De préférence au moins l'une des nervures présente au moins une échancrure.

De manière avantageuse, au moins la partie centrale de la face supérieure de l'élément protecteur est transparente ou évidée, l'élément à présenter étant visible au travers de la partie transparente ou évidée dudit élément protecteur.

Selon un premier mode de réalisation du type précité l'élément protecteur est constitué par un couvercle au moins en partie transparent ou évidé qui comporte des moyens pour une fixation amovible destinés à coopérer avec des moyens conjugués aménagés sur l'élément support, l'élément unitaire à présenter étant disposé entre l'élément support et ledit couvercle.

Toutefois un mode de réalisation préféré est remarquable en ce que l'élément protecteur comporte un fond emboîtable dans l'élément support et un couvercle au moins en partie transparent ou évidé destiné à venir se fixer de manière amovible sur ledit fond, l'élément à présenter étant disposé entre ledit fond et ledit couvercle.

Dans ce cas le couvercle est aménagé pour venir s'emboiîer sur ou dans le fond de l'élément protecteur ou bien il est avantageusement monté sur le fond de l'élément protecteur de manière articulée.

De préférence, chaque sous-cadre comporte au moins une forme en saillie ou en creux, destinée à faciliter la manipulation dudit sous-cadre pour son déplacement.

De manière additionnelle non obligatoire, un élément supplémentaire de blocage peut être aménagé pour venir obturer de manière amovible l'emplacement libre afin de bloquer et débloquer à volonté l'ensemble des sous-cadres, ledit élément supplémentaire pouvant par exemple comporter une nervure qui est aménagée sur un seul de ses côtés et une rainure qui est aménagée sur le côté opposé à ce dernier.

Si l'invention est plus particulièrement destinée à la présentation d'éléments unitaires sous forme de photographies, il peut s'agir aussi de dessins, de cartes postales ou autres éléments décoratifs ou non.

L'invention sera bien comprise et d'autres particularités apparaîtront à la lecture de la description qui va suivre et qui se réfère aux dessins annexés dans lesquels:
- la figure 1 montre en éclaté certains des éléments constitutifs d'un dispositif selon l'invention,
- la figure 2 montre en vue de dessus un dispositif selon l'invention après assemblage des divers éléments,
- la figure 3 montre en vue de dessus un élément support pour un élément protecteur selon l'invention,
- la figure 4 est une demi-vue du dessous (après retournement) de l'élément de la figure 3,
- la figure 5 est une vue selon la flèche F5 de la figure 3,
- la figure 6 est une coupe selon VI-VI de la figure 3,
- la figure 7 est une vue de dessus d'un fond prévu pour s'emboîter dans l'élément des figures 3 à 6,
- la figure 8 est une coupe selon VIII-VIII de la figure 7,
- la figure 9 est une demi-vue du dessous de l'élément de la figure 7,
- la figure 10 montre en coupe un détail de l'emboîtement entre un élément support et le fond du mode de réalisation des figures précédentes.
- la figure 11 est une vue de dessus d'un couvercle pivotant destiné à venir coiffer le fond des figures 7 à 10,
- la figure 12 est une vue selon la flèche F12 de la figure 11,
- la figure 13 est une coupe selon XIII-XIII de la figure 11,
- la figure 14 schématise un détail de l'articulation entre le fond et le couvercle des figures précédentes,
- la figure 15 est une vue de dessus d'un élément supplémentaire de blocage,
- la figure 16 est une vue selon la flèche F16 de la figure 15,
- la figure 17 est une coupe selon XVII-XVII de la figure 15,
- les figures 18 et 19 montrent des détails de deux autres modes de réalisations possibles selon l'invention.

Le dispositif selon l'invention comporte un cadre châssis 1 (figures 1 et 2) dans lequel sont disposés côte à côte, plusieurs sous-cadres 2 de mêmes dimensions.

Les dimensions du cadre châssis et de chaque sous-cadre sont telles que la totalité de la surface libre du cadre châssis est occupée par les sous-cadres à l'exception de l'emplacement d'un sous-cadre. Pour cela, il suffit que chacune des dimensions d'un sous-cadre soit un sous-multiple de la dimension correspondante de la surface libre du cadre chassis.

Le cadre châssis de forme rectangulaire pourra bien sûr être carré, tandis que chaque sous-cadre présentera de préférence la forme d'un carré. Si la figure 1 montre un cadre chassis 1 de forme carrée, la figure 2 montre un cadre chassis rectangulaire.

Le cadre chassis comporte un fond 3 et quatre côtés 1a, 1b, 1c et 1d (figure 1) dont deux côtés adjacents 1a et 1b sont pourvus d'une nervure intérieure et les deux autres côtés 1c et 1d d'une rainure pour le coulissement des sous-cadres 2.

Chaque sous-cadre 2 comporte un élément support 2a, et un élément protecteur formé d'un fond 2b et d'un couvercle 2c (1a figure 1 montre l'ensemble de ces éléments).

L'élément support 2a est montré plus en détail sur les figures 3 à 6.

L'élément 2a ici évidé en son centre, ce qui n'est pas obligatoire, comporte sur deux côtés adjacents des nervures 4a, 4b et sur les deux autres côtés des rainures 5a, 5b. Les nervures et les rainures d'un élément sont prévues pour coopérer avec respectivement les rainures et les nervures des éléments contigus et/ou avec les rainures et les nervures du cadre chassis 1.

Pour faciliter le moulage, mais cette disposition n'est pas non plus obligatoire, les rainures 5a, 5b sont avantageusement formées en trois parties 5'a, 5''a, 5'''a et 5'b, 5''b, 5'''b alternativement en partie supérieure et inférieure (voir plus particulièrement la figure 5 ).

Les nervures 4a, 4b sont elles pourvues d'une échancrure 6a, 6b, dont il sera question ci-après, de telle sorte que chaque nervure 4a, 4b se présente en deux parties 4'a, 4''a et 4'b, 4''b. Selon le mode de réalisation représenté on peut constater aussi sur les figures 3 et 4 que l'on passe pratiquement sans discontinuité de la partie 4''a de la nervure 4a d'un côté à la partie 4'b de la nervure 4b du côté adjacent. De même on passe de la partie supérieure 5'a de la rainure 5a d'un côté à la partie équivalente 5'''b de la rainure 5b du côté adjacent. L'élément 2a présente en outre un rebord périphérique 7 (figure 3) dont il sera aussi question ci-après.

Les figures 7 à 10 montrent l'élément 2b destiné à former le fond d'un élément protecteur.

Cet élément 2b est essentiellement plat sur le dessus et comporte par contre un rebord 8 (figures 8 à 10) sur sa face inférieure munie par endroits de légères protubérances 9.

Les protubérances 9 sont destinées à venir s'encliqueter sous le rebord 7 de l'élément 2a, ledit rebord 7 ayant à cet effet une forme appropriée comme le montre plus spécialement la figure 10.

Les figures 11 à 13 montrent plus particulièrement le couvercle 2c destiné à venir s'articuler sur l'élément 2b.

A cet effet le couvercle 2c est pourvu sur un rebord périphérique 10 (figures 12, 13, 14) d'ajours 11 destinés à former une charnière en coopérant avec des saillies 12 aménagées sur l'élément 2b (figures 7 et 14). La figure 14 montre d'ailleurs le couvercle 2c en position fermée en trait plein et en position ouverte en trait mixte.

Le couvercle 2c peut en outre se fixer sur l'élément 2b par tout moyen, tel que des saillies et des ajours ou tout autre moyen d'encliquetage, prévu par exemple du côté opposé au côté articulé.

Le couvercle 2c est par ailleurs pourvu de protubérances 13 sur le dessus (figures 11 à 14) afin de faciliter la manipulation des sous-cadres 2 formés par l'assemblage des éléments 2a, 2b, 2c.

Sur les figures 15, 16 et 17 on a représenté un élément supplémentaire de blocage 14 (visible aussi sur les figures 1 et 2).

Cet élément 14 est constitué de manière semblable à l'élément 2a mais il est pourvu d'une seule nervure 15 en deux parties 15' et 15'' séparées par une échancrure 16 et d'une seule rainure 17 en trois parties 17', 17'', 17''', aménagée du côté opposé à celui équipé de ladite nervure 15.

Pour faciliter la mise en place et le retrait de cet élément 14, la rainure 17 est moins prononcée que celle des éléments 2a tandis que les deux autres côtés n'ont ni nervure ni rainure (juste une échancrure 18 sur l'un des côtés libres).

L'utilisation du dispositif est simple à comprendre, chaque sous-cadre 2 étant assemblé comme il vient d'être expliqué puis disposé dans le cadre châssis 1 (figures 1 et 2).

Avant leur mise en place, au moins certains des sous-cadres 2 reçoivent un dessin ou une photographie ou une carte postale ou autre élément à présenter qui est disposé entre le fond 2b et le couvercle 2c, ce dernier étant en matériaux transparent ou encore évidé dans sa partie centrale. Sur la figure 2 on a schématisé les éléments à présenter sous la référence 19.

Comme le montre plus particulièrement la figure 2, il peut être avantageux de ne permettre l'ouverture du couvercle 2c et/ou le retrait des éléments 2b, 2c que lorsque l'ensemble 2a, 2b, 2c se trouve sur l'un des côtés de l'emplacement vide.

On comprend aussi que pour la mise en place des éléments 19, on déboîte de son support 2a l'ensemble 2b, 2c formant une cassette, à l'aide notamment des échancrures 6a, 6b dont est pourvu ledit élément 2a, l'ouverture de la cassette ne pouvant, par exemple et selon le mode de réalisation choisi, s'effectuer qu'après déboîtement dudit ensemble 2b, 2c.

Toutefois chaque cassette 2b, 2c peut être simplifiée comme le montrent les figures 18 et 19.

En effet on peut aussi prévoir selon un autre mode de réalisation un couvercle 2'c et un fond 2'b simplement emboîtés l'un dans l'autre comme le montre la figure 18.

Selon encore un système plus simplifié, un couvercle 2''c peut directement s'emboîter sur un élément 2''a (figure 19), lequel est alors un peu surélevé au dessus de ses rainures et de ses nervures par rapport à l'élément 2a décrit ci-avant. Sur la figure 19 on a représenté deux éléments côte à côte. Dans ce cas, on peut prévoir en outre des moyens de préhension pour déboîter aisément le couvercle 2''c.

Si l'emboîtement du couvercle 2'c ou 2''c s'effectue ici respectivement sur l'élément 2'b ou 2''a, les emboîtements pourraient aussi s'effectuer dans lesdits éléments, par exemple de la manière représentée sur la figure 10 à propos des éléments 2a et 2b. Dans tous les cas bien sûr comme le montrent les figures 14, 18 et 19 un espace est prévu pour l'élément à présenter, entre le couvercle 2c, 2'c, 2''c et l'élément sur lequel il est fixé, respectivement 2b, 2'b, 2''a.

## Revendications

1. Dispositif de présentation d'éléments (19) à positions relatives modifiables dans un plan, pourvu d'un cadre châssis (1), de forme générale rectangulaire, et d'une pluralité de sous-cadres (2) rectangulaires, identiques entre eux et montés côte à côte dans le cadre châssis (1), de manière mobile les uns par rapport aux autres, les dimensions desdits sous-cadres (2) étant telles qu'ils couvrent la totalité de la surface libre du cadre châssis (1) à l'exception d'une surface correspondant à l'emplacement d'un sous-cadre, pour permettre le déplacement desdits sous-cadres, caractérisé en ce que chaque sous-cadre (2) est constitué par un élément support (2a, 2''a) monté de manière mobile dans le cadre chassis (1) et sur lequel vient se fixer un élément protecteur (2b, 2c; 2'b, 2'c; 2''c), ce dernier et ledit support étant prévus pour recevoir et maintenir à volonté et de manière visible l'un des éléments (19) à présenter.

2. Dispositif selon la revendication 1, dont les sous-cadres (2) sont pourvus latéralement de moyens de coulissement du type à nervures (4a, 4b) et rainures (5a, 5b), caractérisé en ce que deux côtés adjacents de chaque sous-cadre comportent chacun une rainure (5a, 5b) constituée par une succession de fines nervures disposées alternaltivement au niveau supérieur (5'a, 5'''a, 5' b, 5'''b) et au niveau inférieur (5''a, 5''b) de la tranche du côté considéré tandis que les deux autres côtés comportent chacun une nervure (4a, 4b) amenagée sensiblement au milieu de la tranche du côté considéré.

3. Dispositif selon l'une des revendications 1 et 2 caractérisé en ce qu'au moins l'une des nervures (4a, 4b) présente au moins une échancrure (6a, 6b).

4. Dispositif selon l'une des revendications 1 à 3 caractérisé en ce qu'au moins la partie centrale de la face supérieure de l'élément protecteur (2b, 2c; 2'b, 2'c; 2''c) est transparente ou évidée, l'élément (19) à présenter étant visible au travers de la partie transparente ou évidée dudit élément protecteur.

5. Dispositif selon la revendication 4 caractérisé en ce que l'élément protecteur est constitué par un couvercle (2''c) au moins en partie transparent ou évidé qui comporte des moyens pour une fixation amovible destinés à coopérer avec des moyens conjugués aménagés sur l'élément support (2''a), l'élément (19) à présenter étant disposé entre l'élément support (2''a) et ledit couvercle (2''c).

6. Dispositif selon la revendication 4 caractérisé en ce que l'élément protecteur comporte un fond emboîtable (2b, 2'b) dans l'élément support (2a) et un couvercle (2c, 2'c) au moins en partie transparent ou évidé destiné à venir se fixer de manière amovible sur ledit fond, l'élément (19) à présenter étant disposé entre ledit fond et ledit couvercle.

7. Dispositif selon la revendication 6 caractérisé en ce que le couvercle (2'c) est aménagé pour venir s'emboîter sur ou dans le fond (2'b) de l'élément protecteur.

8. Dispositif selon la revendication 6 caractérisé en ce que le couvercle (2c) est monté sur le fond (2b) de l'élément protecteur de manière articulée.

9. Dispositif selon l'une des revendications 1 à 8 caractérisé en ce que chaque sous-cadre (2) comporte au moins une forme (13) en saillie ou en creux, destinée à faciliter la manipulation dudit sous-cadre pour son déplacement.

10. Dispositif selon l'une des revendications 1 à 9 caractérisé en ce qu'il est pourvu d'un élément supplémentaire de blocage (14) aménagé pour venir obturer de manière amovible l'emplacement libre afin de bloquer et débloquer à volonté l'ensemble des sous-cadres.

11. Dispositif selon la revendication 10 caractérisé en ce que l'élément supplémentaire (14) comporte une nervure (15) qui est aménagée sur un seul de ses côtés et une rainure (17) qui est aménagée sur le côté opposé à ce dernier.

## Claims

1. Device for presenting elements (19) having relative positions which can be changed in one plane, provided with a chassis frame (1), of generally rectangular shape, and a plurality of rectangular sub-frames (2) which are identical to one another and fitted side by side in the chassis frame (1) so as to be movable in relation to one another, the dimensions of said sub-frames (2) being such that they cover the entirety of the free area of the chassis frame (1) with the exception of an area corresponding to the location of one sub-frame to permit the movement of said sub-frames, characterised in that each sub-frame (2) is constituted by a supporting element (2a, 2''a) fitted so as to be movable in the chassis frame (1) and on which is fixed a protective element (2b, 2c; 2'b, 2'c; 2''c), the latter and said support being designed to receive and hold one of the elements (19) to be presented at will and in a visible manner.

2. Device according to claim 1, of which the sub-frames (2) are provided laterally with sliding means of the type with tongues (4a, 4b) and grooves (5a, 5b), characterised in that two adjacent sides of each sub-frame each comprise a groove (5a, 5b) constituted by a succession of fine tongues disposed alternately on the upper level (5'a, 5'''a, 5'b, 5'''b) and the lower level (5''a, 5''b) of the edge of the side in question while the other two sides each comprise a tongue (4a, 4b) arranged substantially in the middle of the edge of the side in question.

3. Device according to one of claims 1 and 2, characterised in that at least one of the tongues (4a, 4b) exhibits at least one indentation (6a, 6b).

4. Device according to one of claims 1 to 3, characterised in that at least the central portion of the upper face of the protective element (2b, 2c; 2'b, 2'c; 2''c) is transparent or cut away, the element (19) to be presented being visible through the transparent or cut away portion of said protective element.

5. Device according to claim 4, characterised in that the protective element is constituted by a cover (2''c) which is at least partially transparent or cut away and which comprises means for detachable fixture designed to co-operate with corresponding means arranged on the supporting element (2''a), the element (19) to be presented being disposed between the supporting element (2''a) and said cover (2''c).

6. Device according to claim 4, characterised in that the protective element comprises a base (2b, 2'b) which can be engaged in the supporting element (2a) and a cover (2c, 2'c) which is at least partially transparent or cut away and designed to be fixed detachably on said base, the element (19) to be presented being disposed between said base and said cover.

7. Device according to claim 6, characterized in that the cover (2'c) is arranged to engage on or in the base (2'b) of the protective element.

8. Device according to claim 6, characterized in that the cover (2c) is fitted on the base (2b) of the protective element in an articulated manner.

9. Device according to one of claims 1 to 8, characterised in that each sub-frame (2) comprises at least one projection or hollow (13) designed to facilitate the handling of said sub-frame for its movement.

10. Device according to one of claims 1 to 9, characterised in that it is provided with an additional locking element (14) arranged to detachably block the free location in order to lock and unlock the assembly of the sub-frames at will.

11. Device according to claim 10, characterized in that the additional element (14) comprises a tongue (15) which is arranged on just one of its sides and a groove (17) which is arranged on the opposite side to the latter.

## Patentansprüche

1. Schauvorrichtung aus Elementen (19) mit in einer Fläche änderbaren relativen Positionen, die mit einem Grundrahmen (1) mit einer allgemein rechteckigen Form und mehreren rechteckigen Unterrahmen (2) versehen ist, die untereinander identisch und nebeneinander im Grundrahmen gegeneinander bewegbar angebracht sind, wobei die Abmessungen dieser Unterrahmen (2) so gewählt sind, daß sie die Gesamtheit der freien Oberfläche des Grundrahmens (1) mit Ausnahme einer Oberfläche, die dem Platz eines Unterrahmens entspricht, abdecken, um das Versetzen dieser Unterrahmen zu ermöglichen, dadurch gekennzeichnet, daß jeder Unterrahmen (2) durch ein Tragelement (2a, 2''a) gebildet ist, welches bewegbar im Grundrahmen (1) angebracht ist und an welchem ein Schutzelement (2b, 2c; 2'b,m 2'c; 2''c) befestigbar ist und letzteres und das Tragelement vorgesehen sind, um eines der zu präsenetierenden Elemente (19) in sichtbarer Weise nach Belieben aufzunehmen und zu halten.

2. Vorrichtung nach Anspruch 1, bei welcher die Unterrahmen (2) seitlich mit Schiebeführungen in Form von Rippen (4a, 4b) und Nuten (5a, 5b) versehen sind, dadurch gekennzeichnet, daß zwei einanderstoßende Seiten jedes Unterrahmens jeweils eine Nut (5a, 5b), die durch eine Folge von dünnen Rippen gebildet wird, die wechselweise auf einem oberen Niveau (5'a, 5'''a, 5'b, 5'''b) und auf einem unteren Niveau (5''a, 5''b) der Schnittfläche der betrachteten Seite angebracht sind, aufweisen, während die zwei anderen Seiten jeweils eine Rippe (4a, 4b) aufweisen, die im wesentlichen in der Mitte der Schnittfläche der betrachteten Seite angeordnet sind.

3. Vorrichtung gemäß einem der Ansprüche 1 und 2, dadurch gekennzeichnet, daß wenigstens eine der Rippen (4a, 4b) wenigstens einen Ausschnitt (6a, 6b) aufweist.

4. Vorrichtung gemäß einem der Ansprüche 1 - 3, dadurch gekennzeichnet, daß wenigstens der mittlere Teil der Oberseite des Schutzelementes (2b, 2c; 2'b, 2'c; 2''c) durchsichtig oder mit einer Aussparung versehen ist, wobei das zu präsentierende Element (19) durch den durchsichtigen Teil oder die Ausnehmung des Schutzelementes sichtbar ist.

5. Vorrichtung nach Anspruch 4, dadurch gekennzeichnet, daß das Schutzelement durch einen Deckel (2'c) gebildet ist, der wenigstens teilweise durchsichtig oder mit einer Aussparung versehen ist, welcher Mittel zum lösbaren Anbringen aufweist, die mit am Tragelement (2'a) angebrachten Verbindungsmitteln zusammenwirken, wobei das zu präsentierende Element (19) zwischen dem Tragelement (2'a) und dem Deckel (2'c) angeordnet ist.

6. Vorrichtung nach Anspruch 4, dadurch gekennzeichnet, daß das Schutzelement einen einsetzbaren Boden (2b, 2'b) im Tragelement (2a) und einen wenigstens teilweise durchsichtigen oder mit einer Aussparung versehenen Deckel (2c, 2'c) aufweist, der lösbar am Boden anbringbar ist, wobei das zu präsentierende Element (19) zwischen dem Boden und dem Deckel angeordnet ist.

7. Vorrichtung gemäß Anspruch 6, dadurch gekennzeichnet, daß der Deckel (2'c) so angeordnet ist, daß er am oder im Boden (2'b) des Schutzelementes einsteckbar ist.

8. Vorrichtung gemäß Anspruch 6, dadurch gekennzeichnet, daß der Deckel (2c) am Boden (2b) des Schutzelementes schwenkbar angebracht ist.

9. Vorrichtung gemäß einem der Ansprüche 1 - 8, dadurch gekennzeichnet, daß jeder Unterrahmen (2) wenigstens ein Teil (13) in Form eines Vorsprunges oder einer Ausnehmung aufweist, um das Handhaben des Unterrahmens bei dessen Bewegung zu erleichtern.

10. Vorrichtung gemäß einem der Ansprüche 1 - 9, dadurch gekennzeichnet, daß sie mit einem zusätzlichen Verriegelungselement (14) versehen ist, welches so angeordnet ist, daß es in lösbarer Weise die freie Stelle verschließt, um nach Belieben die Gesamtheit der Unterrahmen zu verriegeln und zu entriegeln.

11. Vorrichtung gemäß Anspruch 10, dadurch gekennzeichnet, daß das Zusatzelement (14) eine Rippe (15), die auf einer einzigen seiner Seiten angeordnet ist, und eine Nut (17) aufweist, die auf der letzterer gegenüberliegenden Seite angeordnet ist.
